# EUROPÄISCHE PATENTSCHRIFT

(11) **EP 0 769 091 B1**
(45) Veröffentlichungstag und Bekanntmachung des Hinweises auf die Patenterteilung: **01.03.2000**
(21) Anmeldenummer: 95928988.5
(22) Anmeldetag: 26.08.1995
(51) Int. Cl.: E05B 47/02, E05B 47/00

(54) **VERRIEGELUNG**
LOCKING DEVICE
DISPOSITIF DE VERROUILLAGE

(30) Priorität: 19.01.1995 DE 19501420
(43) Veröffentlichungstag der Anmeldung: 23.04.1997
(73) Patentinhaber: DORMA GmbH + Co. KG, 58256 Ennepetal (DE)
(72) Erfinder: Finke, Andreas, 58285 Gevelsberg (DE)
(86) Internationale Anmeldenummer: DE9501140
(87) Internationale Veröffentlichungsnummer: WO9622437

(56) Entgegenhaltungen:
- EP-A- 0 394 157
- DE-A- 3 327 582
- FR-A- 2 057 899
- GB-A- 2 131 869
- US-A- 3 837 193

## Beschreibung

Die Erfindung betrifft eine Verriegelung für Türen gemäss den Merkmalen des Oberbegriffes des Patentanspruchs 1, wobei es sich dabei vorzugsweise um Schiebetüren handelt. Diese Türen können entweder von Hand betätigt oder hydraulisch oder elektromechanisch angetrieben werden. Dabei ist es gleichgültig, auf welche Art und Weise eine solche Tür mit mindestens einem beweglichen Türflügel von der Auf- in die Zu- und von der Zu- in die Auf-Lage gebracht wird, vielmehr ist von besonderer Wichtigkeit, daß derartige Türen im geschlossenen Zustand auch entsprechend gesichert werden können, d.h., daß keine unbeabsichtigte Öffnung der Türen erfolgen kann. Durch die Verwendung einer Verriegelung ist es möglich, ohne zusätzliches Schloß die beweglichen Türflügel sicher zu verschließen. Neben Schiebetüren für Gebäudeabschlüsse fallen auch Aufzugstüren darunter.

Zum Stand der Technik sind sowohl rein mechanische als auch elektromechanische Verriegelungen zu zählen. Bei den elektromechanischen Verriegelungen, wie sie beispielsweise in dem technischen Datenblatt der DORMA GmbH + Co. KG für automatische Schiebetürantriebe ES 55/60 zu sehen sind, handelt es sich um Verriegelungen, die in einem Kämpfer untergebracht sind, und wo in Verbindung mit einem Elektromagneten ein Verriegelungsbolzen herausfährt und somit in die Fahrflügel einrastet und diese miteinander verriegelt.

In der GB 2,279,991 A wird eine Verriegelung mit einem Elektromagneten beschrieben. Dabei betätigt der Elektromagnet einen einseitig gelagerten Hebel, auf dem zwei Dauermagnete befestigt sind und ebenfalls ein drehbar gelagerter Riegel angebracht ist. Durch die Bestromung eines zusätzlichen Elektromagneten wird der Hebel dabei in seiner Verriegelungs- und Entriegelungsposition gehalten.

Aus der DE 33 27 582 A1 ist eine Zentralverriegelung für Türen oder dergleichen bekannt, die durch einen Schwachstrom- Elektromagneten gesteuert wird. Die elektromagnetische Verriegelungsvorrichtung ist über eine dreiadrige elektrische Leitung mit einem Schalter verbunden und besteht aus einem Gehäuse, in dem zwei Magnetspulen und ein Eisenkern angeordnet ist. Der Eisenkern ist von der einen Spule in die andere Spule und umgekehrt bewegbar und betätigt somit die Verriegelung.

Eine steuerbare, in der Offen- bzw. Schließlage durch Magnete gehaltenen Schubriegel eines Schlosses offenbart die DE 25 15 161 B2. Der Schubriegel wird über einen impulsgesteuerten Elektromagneten in seine jeweilige Ver- oder Entriegelungsposition gebracht. In dieser Position wird der Schubriegel anschließend von Dauermagneten gehalten.

Die Aufgabe der Erfindung ist es, eine Verriegelung für Türen jeglicher Bauart zu schaffen, die sowohl preisgünstig herzustellen ist, wenig Bauteile beinhaltet, um dadurch eine wartungsfreie Vorrichtung zu schaffen, als auch unter den Aspekten der Sicherheitsbetrachtung eine Verriegelung zur Verfügung zu haben, die jeglichen Einbaukriterien gerecht wird.

Die Aufgabe wird durch die Merkmale des Patentanspruchs 1 gelöst, da eine Verriegelung mit einem Elektromagneten geschaffen wird, der mit zwei getrennt ansteuerbaren Wicklungen ausgestattet ist. Der Elektromagnet hat nur eine unterstützende Funktion, weil der Aufbau der Verriegelung so gestaltet ist, daß der Elektromagnet nur durch kurze Stromimpulse auf eine der Wicklungen beaufschlagt werden muß, um einen sicheren Schaltzustand sowohl in der Aufstellung als auch in der Zustellung der Türflügel einzunehmen. Dabei ist der Elektromagnet in seinen Leistungsdaten wesentlich kleiner, als ein herkömmlicher Elektromagnet für solche Einsatzfälle. Der Anker des Elektromagneten ist mit einem Gabelkopf ausgerüstet, in den ein Arm, der von einem Hebel abweist, drehgelagert ist. Diese Kraftschlüssige Verbindung gestattet aufgrund der Ankerbewegung kurze Hübe, die sich wiederum an dem Hebel dergestalt auswirken, daß die Verriegelung ent- und verriegelt werden kann, je nach Stellung des Ankers, ob eingezogen oder ausgefahren. Der Hebel ist in einem Drehpunkt gelagert und ohne Anschluß des Gabelkopfes gewichtsmäßig austariert. Neben dem abweisenden Arm ist ausgehend von dem Drehpunkt mit dessen Drehlagerung nach jeder Seite ein weiterer Arm vorhanden. Dabei können diese Arme in ihren geometrischen Abmessungen unterschiedlich sein, was darin begründet ist, daß sich z.B. an einem längeren Arm gleichzeitig der Verriegelungshaken für die Verriegelung mit dem Verriegelungsbolzen befindet.

Ausgehend von der Drehlagerung befindet sich zur gegenüberliegenden Seite ein zweiter kürzerer Arm, der mit einem Gegengewicht ausgestattet ist. Durch dieses Gegengewicht ist es möglich, den Hebel in der Balance zu halten, d.h. bei nicht angeschlossenem Gabelkopf des Ankers von dem Elektromagneten wird eine Austarierung des Hebels durchgeführt. Durch die formmäßige Gestaltung braucht der Elektromagnet nur einen sehr kurzen Hub auszuführen, wobei gleichzeitig der Arm mit dem Verriegelungshaken einen wesentlich größeren Hub ausführt und damit sicher den Verriegelungsbolzen freigibt bzw. mit diesem in Eingriff kommt.

In Ausgestaltung des erfinderischen Gedankens ist es auch möglich, den drehgelagerten Hebel so auszubilden, daß die Arme auf jeder Seite jeweils mit einem Verriegelungshaken versehen sind. Eine solche Verriegelung kann beispielsweise fest an oder in einem Kämpfer einer Tür montiert werden, wobei die Verriegelungshaken einer zweiflügeligen Tür dann jeweils an den beweglichen, verschiebbaren Flügeln befestigt sind. Eine solche Verriegelung ist ebenfalls mit einem kleinen Elektromagneten mit zwei getrennten Wicklungen versehen.

Neben der automatischen Verriegelung ist auch eine Handentriegelung in der Art integrierbar, daß eine manuelle Verschwenkung des Hebels durch die Betätigung einer über Gestänge oder Seilzug auszulösenden Vorrichtung herbeigeführt werden kann.

An mindestens einem der Arme des Hebels der Verriegelung ist gleichzeitig ein Dauermagnet befestigt, der wiederum mit einem weiteren Dauermagneten, der sich ortsfest auf einer Montageplatte befindet, zusammenwirkt. Die Dauermagnete sind so gepolt, daß sich jeweils die gleichnamigen Pole gegenüberstehen. Durch diese Art der Polung wird erreicht, daß ein Abstoßen der Dauermagnete die Folge ist, und damit der Hebel entweder in die Verriegelungsposition bzw. in die Entriegelungsposition sicher automatisch gedrückt und auch gehalten wird. Dieses geschieht, ohne daß weitere Federelemente in Form von Zug- oder Druckfedern vorhanden sind, die sonst eine derartige genaue Lagebestimmung bewirken, aber einen höheren Energieverbrauch für den Elektromagneten bedeuten würden. Alternativ wäre es möglich, eine Blattfeder so anzubringen, daß nur zwei stabile Hebelstellungen möglich sind, nur ist diese Art der Konstruktion auch mit einen höherer Energiebedarf und kostenträchtigen Konstruktionen behaftet.

Aufgrund der gewählten erfindungsgemäßen Konstruktion braucht der Elektromagnet nur einen kurzen Hub auszuführen, und durch die wirksam werdende Magnetkraft der Dauermagnete wird der Hebel sowohl in die Verriegelungs- als auch in die Entriegelungsposition gedrückt und dort gehalten. Aufgrund der Verwendung eines Elektromagneten mit zwei getrennten Wicklungen bedarf es hier nur eines kurzen Stromimpulses auf eine der beiden Wicklungen, was zum einen eine stromsparende Auswirkung hat, und zum anderen kann durch diese Art der Vorrichtung wie vorbeschrieben der Elektromagnet wesentlich kleiner und preisgünstiger dimensioniert werden. Die beiden Dauermagnete halten demzufolge den Hebel sicher in der gewünschten Position.

Um die Position jedoch genau feststellen zu können, befindet sich auch ein Indikator an der Verriegelung, der vorzugsweise mit dem Hebel zusammenwirkt. Durch diese Maßnahme wird der Steuerung sicher mitgeteilt, welche Schaltstellung der/die Verriegelungshaken eingenommen hat/haben. Als Indikator kann beispielsweise ein Schalter oder jede andere geeignete Vorrichtung verwendet werden, die auf der Montageplatte befestigt ist.

Gleichzeitig kann auf der Montageplatte auch der Elektromagnet und das Drehlager für den Hebel befestigt sein. Eine Verriegelung der vorgenannten Art, die nur mit kurzen Stromimpulsen in die Verriegelungsstellung bzw. aus der Verriegelungsstellung heraus gebracht wird, kann somit an jeder Art von Türen angebracht werden, und eignet sich auch zur Fernentriegelung bzw. -verriegelung, so daß ein sonst notwendigerweise zu installierendes Schloß an solchen Türen entfallen kann.

Die Erfindung wird anhand zweier schematisch dargestellter möglicher Ausführungsbeispiele näher erläutert.

Es zeigt:
- Figur 1:: Gesamtansicht einer Verriegelung in der Vorderansicht
- Figur 2:: Verriegelung nach Figur 1 in der Seitenansicht
- Figur 3:: den in der Verriegelung nach Figur 1 und 2 eingebauten Hebel
- Figur 4:: Verriegeling in der Vorderansicht
- Figur 5:: Verriegelung nach Figur 4 in der Hinteransicht und mit Handentriegelung

Das in der Figur 1 gezeigte mögliche Ausführungsbeispiel einer Verriegelung ist auf einer Montageplatte 2 montiert. Dabei besteht die Verriegelung 1 im wesentlichen aus einem Hebel 15 mit daran angeschlossenem Elektromagneten 3 und einem Indikator, z.B. in Form eines Schalters 4, für die Meldung der Stellung des Verriegelungshakens 6, nämlich der Verriegelungsposition bzw. der Entriegelungsposition. Der Hebel 15, welcher nochmals allein in der Figur 3 dargestellt ist, besteht im wesentlichen aus einem langgestreckten Hebel, der in einer Drehlagerung 12 gelagert ist. Diese Drehlagerung 12 befindet sich nicht in der Mitte des Hebels 15, sondern außerhalb der Mitte. So betrachtet erstreckt sich der Hebel 15 von der Drehlagerung 12 in einen Arm 5 und auf der anderen Seite in einen Arm 13. Der Arm 5 ist von seinen geometrischen Abmessungen vorzugsweise länger als der Arm 13. Gleichzeitig befindet sich an dem Arm 5 der Verriegelungshaken 6. In dem Arm 13 befindet sich eine Bohrung 19, über welche ein Gegengewicht 11 kraft- und formschlüssig mit dem Arm 13 verbunden wird. Dieses Gegengewicht 11 ist so bemessen, daß bei einer Lagerung des Hebels 15 innerhalb der Drehlagerung eine Austarierung der beiden Arme 5 und 13 stattfinden kann, ohne daß der Elektromagnet 3 angeschlossen ist.

Neben den Armen 5 und 13 befindet sich auf der Seite des Armes 13 ein weiterer Arm 14, der von dem Arm 13 abgespreizt ist. Die Plazierung des Armes 14 ist so bemessen, daß sie von ihrer Mittenachse 20 zur Mittenachse 21 der Drehlagerung 12 nicht weit entfernt ist. Ferner befindet sich in dem Arm 14 eine Bohrung 18 zum Anschluß des Elektromagneten 3.

Betrachtet man den Hebel 15, so wird deutlich, daß hier nach dem Hebelgesetz auf der einen Seite ein großer Hebelarm, nämlich der des Armes 5, und zwei kurze Hebelarme, nämlich der der Arme 13 und 14, vorhanden sind. Um diese in der Mittenachse 21 auszutarieren, bedarf es deshalb eines Gegengewichtes 11. Ein so austarierter Hebelarm 15 wird über die Drehlagerung 12 drehbar mit der Montageplatte 2 verbunden.

Die Bohrung 18 nimmt über die Verbindung 9 einen Gabelkopf 8, der mit dem Anker 10 eines Elektromagneten 3 verbunden ist, auf. Durch die Verbindung 9, die nur Kraftschlüssig ist, ist somit eine Bewegung des Ankers 10 im Bereich der Bewegungsrichtung 22 möglich. Der Elektromagnet 3 ist dabei mit zwei getrennten Wicklungen ausgestattet.

An dem Arm 5 des Hebels 15 ist darüber hinaus ein Dauermagnet 16 kraft- und formschlüssig mit diesem verbunden. Auf der Gegenseite, nämlich der Montageplatte 2, befindet sich ebenfalls ein Dauermagnet 17, der mit dem Dauermagneten 16 in Wirkverbindung steht. Beide Dauermagneten 16 und 17 sind so in ihrer Polarität angeordnet, daß sie sich abstoßen. Durch die Abstoßungskräfte wird aufgrund des kurzen Hubes des Elektromagneten 3 der Hebel 15 um die Drehlagerung 12 bewegt. Diese Bewegung hat am Ende des Armes 5 die Bewegungsrichtung 23 zur Folge, was zum einen eine Verriegelung mit dem Verriegelungsbolzen 7 sicherstellt, und zum anderen in der entriegelten Position den Verriegelungsbolzen freigibt. Durch einen kurzen Stromimpuls auf eine der beiden Wicklungen des Elektromagneten 3 wirken sich die Magnetkräfte der Dauermagnete 16 und 17 derart aus, daß sie sich abstoßen, und so den Hebel 15, der durch die Drehlagerung 12 zwangsgeführt ist, auf der Bewegungsbahn 23 bewegen, nämlich in die Verriegelungs- bzw. Entriegelungsposition bringen. Da die Wicklungen des Elektromagneten 3 nur mit einen kurzen Stromimpuls beaufschlagt wird, wird allein durch die abstoßende Kraft der Dauermagnete 16 und 17 der Verriegelungshaken 6 in seiner Verriegelungsposition mit dem Verriegelungsbolzen 7 gehalten. Dieses ist ebenfalls in der entriegelten Position nach Verschwenken des Hebels 15 auf der Bewegungsrichtung 23 der Fall.

Um festzustellen, in welcher Position sich die Verriegelung 1 befindet, ist gleichzeitig ein Schalter 4 angebracht, der der Steuerung der angeschlossenen Tür die Position, nämlich Verriegelung geschlossen bzw. Verriegelung geöffnet, meldet.

Eine Verriegelung der vorbeschriebenen Art kann somit preisgünstig hergestellt werden, weil zum einen ein kostengünstiger Elektromagnet 3 verwendet, und zum anderen die gesamte Verriegelung 1 vormontiert werden kann. Eine solche vormontierte Verriegelung 1 wird mit ihrer Montageplatte 2 über die Befestigung 15 beispielsweise an einem Laufwagen oder im oberen Bereich an einem Fahrflügel mit diesem kraft- und formschlüssig verbunden. Dabei befindet sich auf dem zweiten Fahrflügel der Verriegelungsbolzen 7 in einer solchen Position, die es zuläßt, daß eine Verriegelung der beiden beweglichen Türflügel untereinander möglich ist. Es ist jedoch auch denkbar, eine der vorbeschriebenen Verriegelung 1 auch nur bei einflügeligen Türen zu verwenden, in diesem Falle kann die Verriegelung entweder am Kämpfer selbst befestigt werden, oder aber der Verriegelungsbolzen ist an einem ortsfesten Punkt am Kämpfer befestigt.

Ein weiteres Ausführungsbeispiel zeigen die Figuren 4 und 5, bei denen der Hebel 28 mit seinen Armen 29 und 30 annähernd in der Mitte in der Drehlagerung 12 gelagert ist. Auch bei diesem Ausführungsbeispiel greift ein Gabelkopf 8, der an einem Anker 10 eines Elektromagneten 3 angeschlossen ist, an. Wird dieser Elektromagnet 3, der mit den beiden getrennten Wicklungen 31 und 32 versehen ist, durch kurze Impulse auf je eine der Wicklungen beaufschlagt, so wird der Anker 10 dadurch in die Bewegungsrichtungen 22 verschoben und damit der Hebel 28 in eine Verriegelungs- bzw. Entriegelungsposition gebracht. An mindestens einem dieser Arme 29 oder 30 des Hebels 28 ist ein Dauermagnet 16 angebracht, der wie bereits vorbeschrieben, ebenfalls mit einem auf der Montageplatte 2 befestigten Dauermagneten 17 in der vorbeschriebenen Art zusammenwirkt.

Der Hebel 28 ist an seinen Armen 29 und 30 jeweils mit einem Verriegelungshaken 26, 27 versehen. Diese Verriegelungshaken greifen im geschlossenen Zustand einer zweiflügeligen Tür über die Verriegelungsbolzen 7 und halten somit die angeschlossenen Türflügel in der sicheren Verriegelungsposition, wobei die gesamte Verriegelung 1 mit der Montageplatte 2 innerhalb des Kämpfers ortsfest angebracht ist. Der Elektromagnet 3 wird über das Kabel 24 mit den entsprechenden Steuerimpulsen für die beiden Wicklungen 31, 32 versorgt.

Neben der vorbeschriebenen elektromechanischen Verriegelungsart kann auch im Notfall eine Handentriegelung betätigt werden. Diese Handentriegelung ist so gestaltet, daß ein Betätigungsbolzen 36 durch einen Durchbruch verschiebbar gelagert ist, der mit dem Arm 37 des Hebels 28 in Eingriff steht. Bei Betätigung eines Gestänges, bzw. wie in dem Ausführungsbeispiel der Figur 5, eines Bowdenzuges in die Betätigungsrichtung 35, wird der Betätigungsbolzen 36, der mit einem Federelement 33 belastet ist, gegen den Arm 37 des Hebels 28 gezogen. Dadurch wird der Hebel 28 um die Drehlagerung 12 verschwenkt, und durch die Kräfte der Magnete 16,17 sicher in die Entriegelungsposition gebracht und gehalten.

Durch die Handentriegelung kann im stromlosen Zustand, beispielsweise in einer Gefahrensituation eine solche Tür ohne weiteres entriegelt werden. Dieses ist sowohl bei einflügeligen als auch mehrflügeligen Türen anwendbar. Auf der Montageplatte 2 befindet sich ebenfalls auch ein Schalter 4, der die Position der Verriegelung meldet.

In den beiden vorbeschriebenen Ausführungsbeispielen benötigt aufgrund der gewählten Konstruktion der Vorrichtung der Elektromagnet 3 nur einen kurzen Hub, um quasi über den Totpunkt der beiden Dauermagnete 16,17 hinwegzukommen.

### Bezugszeichen

- 1: Verriegelung
- 2: Montageplatte
- 3: Elektromagnet
- 4: Schalter
- 5: Arm
- 6: Verriegelungshaken
- 7: Verriegelungsbolzen
- 8: Gabelkopf
- 9: Verbindung
- 10: Anker
- 11: Gegengewicht
- 12: Drehlagerung
- 13: Arm
- 14: Arm
- 15: Hebel
- 16: Dauermagnet
- 17: Dauermagnet
- 18: Bohrung
- 19: Bohrung
- 20: Mittenachse
- 21: Mittenachse
- 22: Bewegungsrichtungen
- 23: Bewegungsrichtungen
- 24: Kabel
- 25: Durchbruch
- 26: Verriegelungshaken
- 27: Verriegelungshaken
- 28: Hebel
- 29: Arm
- 30: Arm
- 31: Wicklung
- 32: Wicklung
- 33: Federelement
- 34: Bowdenzug
- 35: Bewegungsrichtung
- 36: Betätigungsbolzen
- 37: Arm

## Patentansprüche

1. Verriegelung für hydraulisch, elektromechanisch und handbetätigt betriebene Türen, die durch Ansteuerung einer Vorrichtung in Verbindung mit einer Verriegelungsmechanik eine Verriegelung beweglicher Türflügel vornimmt, wobei die Vorrichtung der Verriegelung (1) aus einem Elektromagneten (3) besteht, der mit zwei getrennt ansteuerbaren Wicklungen (31, 32) ausgestattet ist und wobei eine kraftschlüssige Verbindung (9) einen Anker (10) des Elektromagneten (3) mit einem drehgelagerten Hebel (15, 28) verbindet, der mit mindestens zwei Armen ((5, 13); (29, 30)) versehen ist, dadurch gekennzeichnet, daß an mindestens einem der Arme (5, 13, 29, 30) ein Dauermagnet (16) angebracht ist, der mit einem ortsfesten Dauermagneten (17) in der Art zusammenwirkt, daß sicher eine Verriegelungsposition bzw. eine Entriegelungsposition eingenommen werden kann.

2. Verriegelung nach Anspruch 1, dadurch gekennzeichnet, daß die Dauermagnete (16, 17) gleiche Polarität an den gegenüberstehenden Polen aufweisen.

3. Verriegelung nach Anspruch 1, dadurch gekennzeichnet, daß an dem Anker (10) ein Gabelkopf (8) vorhanden ist, der die kraftschlüssige Verbindung (9) mit dem Arm (14) eingeht.

4. Verriegelung nach Anspruch 1, dadurch gekennzeichnet, daß die Verriegelung (1) auf einer Montageplatte (2) montiert ist.

5. Verriegelung nach Anspruch 1, dadurch gekennzeichnet, daß der Hebel (15, 28) über die Drehlagerung (12) austariert ist.

6. Verriegelung nach Anspruch 1, dadurch gekennzeichnet, daß an dem Hebel (15, 28) ein Indikator zur Verriegelungsstellungs-Ermittlung vorhanden ist.

7. Verriegelung nach Anspruch 6, dadurch gekennzeichnet, daß der Indikator ein Schalter (4) ist.

8. Verriegelung nach Anspruch 1, dadurch gekennzeichnet, daß an mindestens einem der Arme (5, 13, 29, 30) ein Verriegelungshaken (6, 26, 27) vorhanden ist.

9. Verriegelung nach Anspruch 1, dadurch gekennzeichnet, daß der Hebel (15, 28) netzunabhängig manuell entriegelbar ist.

10. Verriegelung nach den Ansprüchen 1 bis 9, dadurch gekennzeichnet, daß die Montageplatte (2) mit dem Verriegelungshaken (6) an einem Türflügel befestigbar ist, und ein Verriegelungsbolzen (7) an einem weiteren Türflügel montierbar ist.

11. Verriegelung nach den Ansprüchen 1 bis 9, dadurch gekennzeichnet, daß die Montageplatte (2) mit dem Verriegelungshaken (6) an einem Türflügel befestigbar ist und der Verriegelungsbolzen (7) an einem ortsfesten Punkt eines Kämpfers befestigbar ist.

12. Verriegelung nach den Ansprüche 1 bis 9, dadurch gekennzeichnet, daß die Montageplatte (2) im Kämpfer montierbar ist, und der Verriegelungsbolzen (7) am Türflügel befestigbar ist.

13. Verriegelung nach einem oder mehreren der vorhergehenden Ansprüche, dadurch gekennzeichnet, daß die Verriegelung (1) durch einen elektrischen Stromimpuls auf eine der Wicklungen (31, 32) des Elektromagneten (3) in die Verriegelungs- bzw. Entriegelungsposition bringbar ist.

## Claims

1. A locking means for hydraulically,
electromechanically and manually actuated doors which locks movable door leaves by actuating a device in conjunction with a locking mechanism, the locking device (1) comprising an electromagnet (3) equipped with two separately actuated windings (31, 32), and wherein a non-positive connection (9) connects an armature (10) of the electromagnet (3) to a rotatably mounted lever (15, 28) having at least two arms (5, 13); (29, 30), characterised in that a permanent magnet (16) is mounted at least one arm (5, 13, 29, 30) and so co-operates with a stationary permanent magnet (17) that a locking position or an unlocking position can be reliably taken up.

2. A locking means according to claim 1,
characterised in that the permanent magnets (16, 17) have the same polarity at facing poles.

3. A locking means according to claim 1,
characterised in that a fork head (8) is on the armature (10) and makes the non-positive connection (9) to the arm (14).

4. A locking means according to claim 1,
characterised in that the locking device (1) is mounted on a plate (2).

5. A locking means according to claim 1,
characterised in that the lever (15, 28) is calibrated by means of the rotary bearing (12).

6. A locking means according to claim 1,
characterised in that an indicator is present on the lever (15, 18) in order to detect the locking position.

7. A locking means according to claim 6,
characterised in that the indicator is a switch (4).

8. A locking means according to claim 1,
characterised in that a locking hook (6, 26, 27) is present on at least one arm (5, 13, 29, 30).

9. A locking means according to claim 1,
characterised in that the lever (15, 28) is manually unlockable independently of the power supply.

10. A locking means according to any of claims 1 to 9,
characterised in that the mounting plate (2) and the locking hook (6) can be fastened to a door leaf and a locking bolt (7) can be mounted on an additional door leaf.

11. A locking means according to claims 1 to 9,
characterised in that the mounting plate (2) and the locking hook (6) can be fastened to a door leaf and the locking bolt (7) can be fastened to a stationary point on a door frame.

12. A locking means according to claims 1 to 9,
characterised in that the mounting plate (2) can be mounted in the door frame and the locking bolt (7) can be fastened to the door leaf.

13. A locking means according to one or more of the preceding claims, characterised in that the locking means (1) can be brought to the locking or the unlocking position by an electric pulse on one of the windings (31, 32) of the electromagnet (3).

## Revendications

1. Verrouillage de portes à manoeuvre hydraulique, électromécanique ou manuelle, bloquant les battants mobiles de porte par la commande d'un dispositif relié à un mécanisme de verrouillage, constitué d'un électroaimant (3) équipé de deux enroulements (31, 32) commandables séparément et d'une liaison par combinaison de forces (9) entre son induit (10) et un levier (15, 28) monté pivotant et présentant de préférence deux bras (5, 13) ou (29, 30),
caractérisé en ce que
sur l'un au moins des bras (5, 13, 29, 30), est monté un aimant permanent (16) qui coopère avec un aimant permanent fixe (17) de manière à pouvoir occuper de manière sûre respectivement une position de verrouillage et une position de déverrouillage.

2. Verrouillage selon la revendication 1,
caractérisé en ce que
les aimants permanents (6, 17) ont leurs pôles en regard de même polarité.

3. Verrouillage selon la revendication 1,
caractérisé en ce que
l'induit (10) porte une tête à fourche (8) assurant la liaison par combinaison de forces (9) avec le bras (14).

4. Verrouillage selon la revendication 1,
caractérisé en ce que
le verrouillage (1) est monté sur une plaque de montage (2).

5. Verrouillage selon la revendication 1,
caractérisé en ce que
les leviers (15, 28) sont équilibrés sur leur palier de pivotement (12).

6. Verrouillage selon la revendication 1,
caractérisé en ce que
les leviers (15, 28) sont équipés d'un indicateur signalant la position de verrouillage.

7. Verrouillage selon la revendication 6,
caractérisé en ce que
l'indicateur est un contacteur (4).

8. Verrouillage selon la revendication 1,
caractérisé en ce qu'
au moins l'un des bras (5, 13, 29, 30) comporte un crochet de verrouillage (6, 26, 27).

9. Verrouillage selon la revendication 1,
caractérisé en ce qu'
il est possible de procéder à un déverrouillage manuel, indépendamment du réseau électrique.

10. Verrouillage selon l'une des revendications 1 à 9,
caractérisé en ce que
la plaque de montage (2) peut être, avec le crochet de verrouillage (6) fixée à un battant de porte et un téton de verrouillage (7) peut être monté sur un autre battant de porte.

11. Verrouillage selon l'une des revendications 1 à 9,
caractérisé en ce que
la plaque de montage peut être, avec le crochet de verrouillage (6), fixée sur un battant et le téton de verrouillage (7) peut être monté en un point fixe du dormant de porte.

12. Verrouillage selon l'une des revendications 1 à 9,
caractérisé en ce que
la plaque de montage (2) peut être montée sur le dormant de porte tandis que le téton de verrouillage (7) peut être fixé sur le battant.

13. Verrouillage selon l'une ou plusieurs des revendications précédente,
caractérisé en ce que
le verrouillage (1) peut être amené en position de verrouillage et de déverrouillage par une impulsion de courant envoyée respectivement à l'un des enroulements (31, 32) de l'électroaimant (3).
